# FASCICULE DE BREVET EUROPEEN

(11) **EP 0 931 895 B1**
(45) Date de publication et mention de la délivrance du brevet: **12.06.2002**
(21) Numéro de dépôt: 99400028.9
(22) Date de dépôt: 07.01.1999
(51) Int. Cl.: E05B 17/00

(54) **Dispositif de fermeture provisoire d'un élément ouvrant sur un élément fixe d'une carrosserie d'un véhicule automobile**
Einrichtung zum Vorübergehenden Verschluss eines Öffnungselementes auf einem festen Teil einer Kfz.-Karrosserie
Device for temporarly closing an opening element on a fixed part of a motor vehicle body

(30) Priorité: 16.01.1998 FR 9800454
(43) Date de publication de la demande: 28.07.1999
(73) Titulaire: AUTOMOBILES PEUGEOT, 75116 Paris (FR); AUTOMOBILES CITROEN, 92200 Neuilly-sur-Seine (FR)
(72) Inventeur: Formentin, Serge, 95000 Cergy (FR); Guerrier, Michel, 35131 Pont Paen (FR); Poirier, Philippe, 92320 Chatillon (FR); Riviere, Alain, 94260 Fresnes (FR); Tate, Eric, 30900 Nimes (FR)
(74) Mandataire: Lanceplaine, Jean-Claude

(56) Documents cités:
- EP-A- 0 155 880
- EP-A- 0 545 797
- CH-A- 179 014
- DE-A- 3 835 810
- US-A- 4 134 608

## Description

La présente invention a pour objet un dispositif de fermeture provisoire d'un élément ouvrant sur un élément fixe d'une carrosserie d'un véhicule automobile.

Les chaînes de fabrication des véhicules automobiles comportent des lignes de peinture des carrosseries qui sont munies des ouvrants et notamment des portes.

Ces ouvrants ne sont pas encore équipés des dispositifs de fermeture ou de serrures et il est donc nécessaire de prévoir des dispositifs de fermeture provisoire et amovibles qui permettent de maintenir les ouvrants en position de fermeture sur la carrosserie au cours de son transfert sur la ligne de peinture.

Jusqu'à présent les dispositifs de fermeture provisoire sont montés à la place de la serrure définitive au moyen d'organes de fixation, comme par exemple des vis.

Ces dispositifs sont constitués par des pièces métalliques qui ont une durée de vie au moins égale à la durée de fabrication des véhicules sur lesquels ils sont utilisés.

Les pièces métalliques risquent de détériorer la carrosserie et/ou la peinture lors de leur pose ou de leur dépose et elles doivent subir régulièrement divers traitements de nettoyage dont la fréquence dépend de la rapidité d'encrassement à chaque passage dans les lignes de peinture.

Après nettoyage, les dispositifs de fermeture provisoire doivent subir une opération de remise en conformité sur un gabarit de contrôle.

De plus, le transfert des dispositifs entre les lignes de peinture et le centre de nettoyage nécessite une infrastructure de transport et des investissements importants.

L'invention a pour but d'éviter ces inconvénients en proposant un dispositif de fermeture provisoire d'un élément ouvrant sur un élément fixe d'une carrosserie d'un véhicule automobile, de conception simple et économique, ne nécessitant aucun organe de fixation ce qui permet une plus grande facilité et une plus grande rapidité de pose et de dépose de ce dispositif.

L'invention a donc pour objet un dispositif de fermeture provisoire d'un élément ouvrant sur un élément fixe d'une carrosserie d'un véhicule automobile, ledit élément ouvrant comportant un logement destiné à recevoir une serrure et ledit élément fixe comportant au moins un orifice taraudé de fixation d'une gâche, caractérisé en ce qu'il comprend un corps en matière plastique et en forme de lame muni de moyens de montage dans ledit orifice taraudé et comportant, à une première extrémité, un moyen de guidage destiné à coopérer avec un rebord du logement lors de la fermeture de l'élément ouvrant et, à une seconde extrémité, un moyen de retenue dudit élément ouvrant dans sa position de fermeture contre l'élément fixe et destiné à pénétrer à l'intérieur de ce logement derrière un autre rebord dudit logement.

Selon d'autres caractéristiques de l'invention :
- les moyens de montage comprenant, d'une part, au moins un organe de fixation dans l'orifice taraudé correspondant et disposé au-dessous de la seconde extrémité du corps et, d'autre part, au moins un organe d'emboîtement dans un évidement ménagé sur l'élément fixe (5) dans l'axe dudit orifice taraudé,
- ledit organe de fixation est formé par deux pions parallèles, disposés chacun au-dessous d'une extrémité d'une plaque s'étendant perpendiculairement au plan du corps, chaque pion comportant des ailettes périphériques et, à son extrémité libre, un cône de centrage dans l'orifice taraudé correspondant, et en ce que ledit organe d'emboîtement est formé par deux épaulements disposés chacun au-dessous de la plaque dans l'axe du pion correspondant,
- ledit organe de fixation est formé par un pion et une vis parallèles, disposés chacun au-dessous d'une extrémité d'une plaque s'étendant perpendiculairement au plan du corps, ledit pion comportant des ailettes périphérique et, à son extrémité libre, un cône de centrage dans l'orifice taraudé correspondant et en ce que ledit organe d'emboîtement est formé par deux épaulements disposés chacun au-dessous de la plaque dans l'axe respectivement du pion et de la vis,
- le moyen de guidage est formé par une fente en forme de V s'étendant sur une partie de la longueur du corps et dont l'ouverture est située au niveau de la première extrémité dudit corps,
- le moyen de retenue est formé par une languette élastique s'étendant au-dessus du corps,
- la languette élastique est inclinée en direction de la seconde extrémité du corps,
- le corps est en matière plastique moulée.

D'autres caractéristiques et avantages de l'invention apparaîtront au cours de la description qui va suivre et faite en référence aux dessins annexés, sur lesquels:
- la Fig.1 est une vue en perspective d'un premier mode de réalisation d'un dispositif de fermeture provisoire conforme à l'invention,
- la Fig. 2 est une vue schématique en perspective de la face interne d'un élément ouvrant destiné à être maintenu en position de fermeture par le dispositif de fermeture provisoire,
- la Fig. 3 est une vue schématique en perspective d'un élément fixe d'une carrosserie destinée à recevoir le dispositif de fermeture provisoire,
- la Fig. 4 est une vue en perspective d'un second mode de réalisation d'un dispositif de fermeture provisoire conforme à l'invention,
- les Figs. 5 et 6 sont des vues en coupe transversale montrant le maintien de l'élément ouvrant par le dispositif de fermeture provisoire.

Sur les figures, on a représenté un dispositif de fermeture provisoire 10 d'un élément ouvrant 1 sur un élément fixe 5 d'une carrosserie d'un véhicule automobile.

En effet, les chaînes de fabrication des véhicules automobiles comportent notamment des lignes de peinture des carrosseries qui sont munies des éléments ouvrants, comme par exemple des portes.

Ces éléments ouvrants ne sont pas encore équipés des dispositifs de fermeture ou de serrures et il est donc nécessaire de prévoir des dispositifs de fermeture provisoire et amovibles qui permettent de maintenir les éléments ouvrants en position de fermeture sur la carrosserie.

Ainsi que représenté à la Fig. 2, l'élément ouvrant 1 qui est constitué dans le mode de réalisation représenté par une porte, comporte un logement 2 destiné à recevoir une serrure.

Le logement 2 est formé par une découpe réalisée sur la face interne de l'élément ouvrant 1 et comporte notamment un rebord 3 s'étendant perpendiculairement au plan de l'élément ouvrant 1 et un rebord 4 s'étendant parallèlement au plan dudit élément ouvrant 1.

Ces rebords 3 et 4 sont destinés à coopérer avec le dispositif de fermeture provisoire 10, comme on le verra ultérieurement.

Ainsi que représenté à la Fig. 3, l'élément fixe 5 sur lequel l'élément ouvrant 1 est destiné à venir s'appliquer en position de fermeture, comporte au moins un orifice taraudé 6 destiné à recevoir une gâche.

Dans l'exemple de réalisation représenté à la Fig. 3, l'élément fixe 5 comporte deux orifices 6 taraudés et parallèles.

De plus, l'élément fixe 5 comporte dans l'axe de chaque orifice taraudé 6 un évidement 7.

D'une manière générale, le dispositif de fermeture provisoire 10 représenté à la Fig. 1 comprend un corps 11 en matière plastique et en forme de lame muni de moyens de montage dans les orifices taraudés 6 et comportant à, une première extrémité 11a, un moyen de guidage destiné à coopérer avec le rebord 3 du logement 2 lors de la fermeture de l'élément ouvrant 1 et, à une seconde extrémité 11b, un moyen de retenue de l'élément ouvrant 1 dans sa position de fermeture contre l'élément fixe et destiné à pénétrer à l'intérieur du logement 2 derrière le rebord 4.

Selon un premier mode de réalisation représenté à la Fig.1, le corps 11 comporte, au niveau de sa seconde extrémité 11b et au-dessous de sa face inférieure, un plaque 12 s'étendant de part et d'autre du corps 11 et perpendiculairement à ce corps 11.

Dans ce mode de réalisation, les moyens de montage du dispositif de fermeture provisoire 10 sur l'élément fixe 5 comprennent des organes de fixation formés par deux pions 13 parallèles disposés au-dessous de la seconde extrémité 11b du corps 11 et s'étendant parallèlement et de part et d'autre du plan de ce corps 11.

Chaque pion 13 est disposé à une extrémité de la plaque 12.

De plus, chaque pion 13 est muni d'ailettes périphériques 14 et comporte, à son extrémité libre, un cône de centrage 15 dans l'orifice taraudé 6 correspondant.

Les moyens de montage comprennent également des organes d'emboîtement dans les évidements 7 .et qui sont constitués par deux épaulements 16 disposés chacun au-dessous de la plaque 12 dans l'axe du pion 13 correspondant.

Selon une variante, les moyens de montage sont formés par un pion 13 disposé dans le plan du corps 11 et identique à ceux représentés à la Fig. 1 et par un épaulement 16 disposé à l'extrémité supérieure de ce pion 13.

Ce mode de réalisation est utilisé dans le cas où l'élément fixe 5 ne comporte qu'un orifice taraudé 6.

Selon une autre variante, représentée à la Fig. 4, les moyens de montage du dispositif de fermeture provisoire 10 sur l'élément fixe 5 comprennent deux organes de fixation formés par un pion 13 et une vis 17 parallèles, disposés chacun au-dessous d'une extrémité d'une plaque 12 s'étendant perpendiculairement au plan du corps 11.

Ainsi que pour le précédent mode de réalisation, le pion 13 est muni d'ailettes périphériques 14 et comporte, à son extrémité libre, un cône 15 de centrage dans l'orifice taraudé 6 correspondant.

D'autre part, les moyens de montage comprennent aussi deux organes d'emboîtement dans les évidements 7 ménagés sur l'élément fixe 5 et qui sont formés par deux épaulements 16 disposés chacun au-dessous de la plaque 12 dans l'axe respectivement du pion 13 et de vis 17.

La vis 17 est, par exemple, en matière plastique et venue de forme avec le dispositif de fermeture provisoire et ce mode de réalisation est de préférence utilisé dans le cas où les deux pions 13 ne suffisent pas à maintenir le dispositif de fermeture provisoire 10 sur l'élément fixe 5 lorsque ce dispositif est sollicité.

Le moyen de guidage du bord 3 du logement 2 lors de la fermeture de l'élément ouvrant 1 est formé par une fente 18 en forme de V s'étendant sur une-partie de la longueur du corps 11 et dont l'ouverture est située au niveau de la première extrémité 11a de ce corps 11.

De préférence, le bord supérieur 18a de la fente 18 est arrondi pour le guidage du rebord 3 du logement 2.

Le moyen de retenu de l'élément ouvrant 1 sur l'élément fixe 5 est formé par une languette élastique 19 s'étendant au-dessus du corps 11 et située sensiblement au niveau de la seconde extrémité 11b de ce corps 11.

Ainsi que représenté sur les Figs. 1 et 4, la languette élastique 19 est inclinée en direction de la seconde extrémité 11b du corps 11 et le bord supérieur 19a de cette languette 19 est biseauté de façon à faciliter le glissement du rebord 4 du logement 2 lors de la réouverture de l'élément ouvrant 1, comme on le verra ultérieurement.

Un renfort 20 est prévu entre le bord supérieur du corps 11 et la face avant de la languette élastique 19 pour limiter le rayon de courbure de cette languette élastique 19 au cours de la fermeture et de l'ouverture de l'élément ouvrant 1.

Avant le passage dans la ligne de peinture de la carrosserie sur laquelle ont été préalablement montés les éléments ouvrants 1, les éléments fixes 5 de cette carrosserie destinés à recevoir les éléments ouvrants 1 lors de leur fermeture, sont chacun équipés d'un dispositif de fermeture provisoire 10.

Pour cela, l'opérateur engage les cônes de centrage 15 des pions 13 dans des orifices taraudés 6 de l'élément fixe 5 et exerce une pression sur le corps 11 de telle manière que, d'une part, chaque pion 13 pénètre dans un orifice taraudé 6 et, d'autre part, chaque épaulement 16 s'encastre dans un évidement 7 ménagé sur l'élément fixe 5.

De préférence, les évidements 7 ont une forme carrée et les épaulements 16 ont une forme cylindrique.

Le corps 11 est appliqué sur l'élément fixe 5 afin que la face inférieure 11c de ce corps 11 entre en contact avec l'élément fixe 5, comme représenté sur les Figs. 5 et 6.

Les ailettes périphériques 14 des pions 13 ont un diamètre légèrement supérieur au diamètre des orifices taraudés 6 et assurent le maintien du dispositif de fermeture provisoire 10 lorsqu'il est sollicité par des ouvertures ou des fermetures de l'élément ouvrant 1.

Les épaulements 16 qui sont encastrés dans les évidements 7 travaillent au cisaillement et évitent que les pions 13 subissent des sollicitations trop importantes lors des ouvertures ou des fermetures desdits éléments ouvrants 1.

Dans le cas où les moyens de montage du dispositif de fermeture provisoire 10 sur l'élément fixe 5 sont formés par un pion 13 et une vis 17, l'opérateur engage tout d'abord le pion 13 dans l'orifice taraudé 6 correspondant et ensuite cet opérateur visse la vis 17 dans l'autre orifice taraudé 6.

Ainsi que représenté à la Fig.5, lors de la fermeture de l'élément ouvrant 1 réalisée manuellement ou automatiquement, le rebord 3 du logement 2 ménagé dans cet élément ouvrant 1 entre progressivement en contact avec le bord supérieur 18a de la fente 18 assurant ainsi un ajustement automatique du corps 11 par rapport au logement 2.

Ensuite, en continuant d'exercer une poussée sur l'élément ouvrant 1, le rebord 4 du logement 2 fait fléchir la languette 19, de telle manière que ce rebord 4 passe derrière ladite languette 19, comme représenté à la Fig.6.

De plus, le rebord 3 du logement 2 vient s'appliquer contre le fond de la fente 18 du corps 11.

Ensuite, la languette 19 reprend sa position initiale grâce à son élasticité et assure le blocage du rebord 4 et par conséquent de l'élément ouvrant 1.

Le renfort 20 permet de limiter le rayon de courbure de la languette 19 et ainsi d'avoir une surcourse minimum pour assurer le passage du rebord 4 derrière cette languette 19.

Pour augmenter l'effort de- verrouillage -de l'élément ouvrant 1 sur l'élément fixe 5 par le dispositif de fermeture provisoire 10, il suffit d'augmenter la largeur de la languette élastique 19.

Mais, dans ce cas, il est préférable d'opter pour une fixation du corps 11 sur l'élément fixe 5 par un pion 13 et une vis 17.

Lors de l'ouverture de l'élément ouvrant 1 qui peut être réalisée manuellement ou automatiquement, la languette élastique 19 fléchit en sens inverse de façon à laisser passer le rebord 4 ce qui permet l'ouverture de l'élément ouvrant 1.

La fente 18 permet le bon positionnement du dispositif de fermeture provisoire 10 malgré les dispersions d'assemblage du vehicule, mais elle empêche aussi la tendance à la rotation le ce dispositif lors de la flexion de la languette 19 au moment de la fermeture ou de l'ouverture de l'élément ouvrant 1 et minimise ainsi le risque de décrochement du dispositif de fermeture provisoire 10 de l'élément fixe 5.

Pour retirer le dispositif de fermeture provisoire 10 de l'élément fixe 5, il suffit d'exercer une traction soit manuelle ou soit à l'aide par exemple d'un crochet, sur l'extrémité 11a du corps 11 de manière à faire sortir les deux pions 13 des orifices taraudés 6.

Dans le cas d'un dispositif de fermeture provisoire 10 comportant un pion 13 et une vis 17, l'opérateur dévisse tout d'abord -la vis 17 et ensuite exerce une traction sur l'extrémité 11a du corps 11 de manière à faire sortir le pion 13 de l'orifice taraudé 6.

Le dispositif de fermeture provisoire conforme à l'invention ne nécessite aucun outil lors de son montage et le fait qu'il soit réalisé en matière plastique et donc jetable évite les opérations de nettoyage et de remise en conformité sur un gabarit de contrôle permettant ainsi de diminuer le prix de revient étant donné que le transfert des dispositifs de fermeture provisoire entre la ligne de peinture et le centre de nettoyage n'est plus nécessaire.

De plus, le dispositif de fermeture provisoire évite toute détérioration de la peinture et/ou de la carrosserie lors de sa pose ou de sa dépose.

## Revendications

1. Dispositif de fermeture provisoire d'un élément ouvrant (1) sur un élément fixe (5) d'une carrosserie d'un véhicule automobile, ledit élément ouvrant (1) comportant un logement (2) destiné à recevoir une serrure et ledit élément fixe (5) comportant au moins un orifice taraudé (6) de fixation d'une gâche, **caractérisé en ce qu'**il comprend un corps (11) en matière plastique et en forme de lame muni de moyens (13 ; 16 ; 17) de montage dans ledit orifice taraudé (6) et comportant, à une première extrémité (11a), un moyen (18) de guidage destiné à coopérer avec un rebord (3) du logement (2) lors de la fermeture de l'élément ouvrant (1) et, à une seconde extrémité (11b), un moyen (19) de retenue dudit élément ouvrant (1) dans sa position de fermeture contre l'élément fixe (5) et destiné à pénétrer à l'intérieur du logement (2) derrière un autre rebord (4) dudit logement (2).

2. Dispositif selon la revendication 1, **caractérisé en ce que** les moyens de montage comprennent, d'une part, au moins un organe de fixation (13 ; 17) dans l'orifice taraudé (6) correspondant et disposé au-dessous de la seconde extrémité (11b) du corps (11) et, d'autre part, au moins un organe d'emboîtement (16) dans un évidement (7) ménagé sur l'élément fixe (5) dans l'axe dudit orifice taraudé (6).

3. Dispositif selon la revendication 2, **caractérisé en ce que** ledit organe de fixation est formé par deux pions (13) parallèles, disposés chacun au-dessous d'une extrémité d'une plaque (12) s'étendant perpendiculairement au plan du corps (11), chaque pion (13) comportant des ailettes périphérique (14) et, à son extrémité libre, un cône de centrage (15) dans l'orifice taraudé correspondant, et **en ce que** ledit organe d'emboîtement est formé par deux épaulements (16) disposés chacun au-dessous de la plaque (12) dans l'axe du pion (13) correspondant.

4. Dispositif selon la revendication 2, **caractérisé en ce que** ledit organe de fixation est formé par un pion (13) et une vis (17) parallèles, disposés chacun au-dessous d'une extrémité d'une plaque (12) s'étendant perpendiculairement au plan du corps (11), ledit pion (13) comportant des ailettes périphériques (14) et, à son extrémité libre, un cône de centrage (15) dans l'orifice taraudé (6) correspondant et **en ce que** ledit organe d'emboîtement est formé par deux épaulements (16) disposés chacun au-dessous de la plaque (12) dans l'axe respectivement du pion (13) et de la vis (17).

5. Dispositif selon la revendication 1, **caractérisé en ce que** le moyen de guidage est formé par une fente (18) en forme de V s'étendant sur une partie de la longueur du corps (11) et dont l'ouverture (18a) est située au niveau de la première extrémité (11a) dudit corps (11).

6. Dispositif selon la revendication 1, **caractérisé en ce que** le moyens de retenue est formé par une languette élastique (19) s'étendant au-dessus du corps (11).

7. Dispositif selon la revendication 6, **caractérisé en ce que** la languette élastique (19) est inclinée en direction de la seconde extrémité (11b) du corps (11).

8. Dispositif selon l'une quelconque des revendications précédentes, **caractérisé en ce que** le corps (11) est en matière plastique moulée.

## Claims

1. Device for temporarily closing an opening element (1) on a fixed element (5) of a motor vehicle body, said opening element (1) including a housing (2) intended to receive a lock, and said fixed element (5) including at least one tapped hole (6) for fastening a latch, **characterised in that** it comprises a blade-like plastic body (11) provided with means (13; 16; 17) for mounting in said tapped hole (6) and including, at a first end (11a), a guide means (18) intended to interact with an edge (3) of the housing (2) when the opening element (1) is closed and, at a second end (11b), a means (19) which retains said opening element (1) in its closed position against the fixed element (5) and is intended to penetrate inside the housing (2) behind another edge (4) of said housing (2).

2. Device according to Claim 1, **characterised in that** the mounting means comprise, on the one hand, at least one member (13; 17) for fastening in the corresponding tapped hole (6) and arranged below the second end (11b) of the body (11), and, on the other hand, at least one member (16) designed for fitting in a recess (17) made on the fixed element (5) in the axis of said tapped hole (6).

3. Device according to Claim 2, **characterised in that** said fastening member is formed by two parallel pins (13), each arranged below one end of a plate (12) extending perpendicularly to the plane of the body (11), each pin (13) including peripheral ribs (14) and, at its free end, a cone (15) for centring in the corresponding tapped hole, and **in that** the said fitting member is formed by two shoulders (16) each arranged below the plate (12) in the axis of the corresponding pin (13).

4. Device according to Claim 2, **characterised in that** said fastening member is formed by a pin (13) and a screw (17) which are parallel, each arranged below one end of a plate (12) extending perpendicularly to the plane of the body (11), said pin (13) including peripheral ribs (14) and, at its free end, a cone (15) for centring in the corresponding tapped hole (6), and **in that** said fitting member is formed by two shoulders (16) each arranged below the plate (12) in the axis of the pin (13) and of the screw (17), respectively.

5. Device according to Claim 1, **characterised in that** the guide means is formed by a V-shaped slot (18) which extends over a part of the length of the body (11) and whose opening (18a) is located at the level of the first end (11a) of said body (11).

6. Device according to Claim 1, **characterised in that** the retaining means is formed by an elastic tongue (19) extending above the body (11).

7. Device according to Claim 6, **characterised in that** the elastic tongue (19) is inclined in the direction of the second end (11b) of the body (11).

8. Device according to any one of the preceding claims, **characterised in that** the body (11) is made of moulded plastic.

## Patentansprüche

1. Vorrichtung zum provisorischen Verschließen eines Öffnungselements (1) an einem festen Element (5) einer Kraftfahrzeugkarosserie, wobei das Öffnungselement (1) eine Aussparung (2) zur Aufnahme eines Schlosses und das feste Element (5) mindestens eine Gewindebohrung (6) zur Befestigung einer Schlossplatte aufweist, **dadurch gekennzeichnet, dass** sie einen blattförmigen Körper (11) aus Kunststoff aufweist, der mit Mitteln (13;16;17) zur Montage in der Gewindebohrung (6) versehen ist und der an einem ersten Ende (11a) ein Führungsmittel (18) aufweist, das dazu bestimmt ist, mit einem abgewinkelten Rand (3) der Aussparung (2) bei der Schließung des Öffnungselements (1) zusammenzuwirken, und an einem zweiten Ende (11b) ein Mittel (19) aufweist, das zum Zurückhalten des Öffnungselements (1) in seiner geschlossenen Stellung an dem festen Element (5) dient und dazu bestimmt ist, im Inneren der Aussparung (2) hinter einen anderen abgewinkelten Rand (4) dieser Aussparung (2) zu treten.

2. Vorrichtung nach Anspruch 1, **dadurch gekennzeichnet, dass** die Montagemittel einerseits mindestens ein Organ (13;17) zur Befestigung in der entsprechenden Gewindebohrung (6), das unter dem zweiten Ende (11b) des Körpers (11) angeordnet ist, und andererseits mindestens ein Organ (16) zum Einstecken in eine Ausnehmung (7) umfassen, die auf dem festen Element (5) in der Achse der Gewindebohrung (6) vorgesehen ist.

3. Vorrichtung nach Anspruch 2, **dadurch gekennzeichnet, dass** das Befestigungsorgan von zwei parallelen Zapfen (13) gebildet ist, die jeweils unter einem Ende einer Platte (12) angeordnet sind, die sich senkrecht zur Ebene des Körpers (11) erstreckt, wobei jeder Zapfen (13) Umfangsrippen (14) und an seinem freien Ende einen Kegel (15) zur Zentrierung in der entsprechenden Gewindebohrung aufweist, und dass das Einsteckorgan von zwei Schultern (16) gebildet ist, die jeweils unter der Platte (12) in der Achse des entsprechenden Zapfens (13) angeordnet sind.

4. Vorrichtung nach Anspruch 2, **dadurch gekennzeichnet, dass** das Befestigungsorgan von einem Zapfen (13) und einer hierzu parallelen Schraube (17) gebildet ist, die jeweils unter einem Ende einer Plattre (12) angeordnet sind, die sich senkrecht zur Ebene des Körpers (11) erstreckt, wobei der Zapfen (13) Umfangsrippen (14) und an seinem freien Ende einen Kegel (15) zur Zentrierung in der entsprechenden Gewindebohrung (6) aufweist, und dass das Einsteckorgan von zwei Schultern (16) gebildet ist, die jeweils unter der Platte (12) in der jeweiligen Achse des Zapfens (13) und der Schraube (17) angeordnet sind.

5. Vorrichtung nach Anspruch 1, **dadurch gekennzeichnet, dass** das Führungsmittel von einem V-förmigen Schlitz (18) gebildet ist, der sich über einen Teil der Länge des Körpers (11) erstreckt und dessen Öffnung (18a) auf Höhe des ersten Endes (11a) des Körpers (11) gelegen ist.

6. Vorrichtung nach Anspruch 1, **dadurch gekennzeichnet, dass** das Rückhaltemittel von einer elastischen Zunge (19) gebildet ist, die sich über dem Körper (11) erstreckt.

7. Vorrichtung nach Anspruch 6, **dadurch gekennzeichnet, dass** die elastische Zunge (19) in Richtung auf das zweite Ende (11b) des Körpers (11) geneigt ist.

8. Vorrichtung nach einem der vorhergehenden Ansprüche, **dadurch gekennzeichnet, dass** der Körper (11) aus formgegossenem Kunststoff besteht.
